# EUROPÄISCHE PATENTSCHRIFT

(11) **EP 2 250 458 B1**
(45) Veröffentlichungstag und Bekanntmachung des Hinweises auf die Patenterteilung: **17.08.2011**
(21) Anmeldenummer: 09718725.6
(22) Anmeldetag: 20.02.2009
(51) Int. Cl.: F28F 25/02, F28F 25/06

(54) **ANORDNUNG ZUR RÜCKKÜHLUNG VON KÜHLWASSER**
ARRANGEMENT FOR RECOOLING COOLING WATER
DISPOSITIF DE REFROIDISSEMENT DE RETOUR D'EAU DE REFROIDISSEMENT

(30) Priorität: 13.03.2008 DE 102008014017
(43) Veröffentlichungstag der Anmeldung: 17.11.2010
(73) Patentinhaber: GEA Energietechnik GmbH, 44809 Bochum (DE)
(72) Erfinder: GNEGEL, Joachim, 44329 Dortmund (DE); STOKLOSA-LAMPRECHT, Bert, 46509 Xanten (DE); WEBER, Heribert, 45529 Hattingen (DE)
(74) Vertreter: Griepenstroh, Jörg
(86) Internationale Anmeldenummer: PCT/DE2009/000255
(87) Internationale Veröffentlichungsnummer: WO 2009/112007

(56) Entgegenhaltungen:
- EP-A- 0 437 133
- GB-A- 1 566 922
- US-A- 4 543 218
- PRADON D: "ECONOMIE D'ENERGIE: UN NOUVEAU TYPE DE REFRIGERANT SCAM" TECHNIQUES CEM, CEM. PARIS, FR, Nr. 117, 1. November 1983 (1983-11-01), Seiten 36-45, XP002052889

## Beschreibung

Die Erfindung betrifft eine Anordnung zur Rückkühlung von Kühlwasser gemäß den Merkmalen im Oberbegriff des Anspruchs 1.

Eine solche Anordnung weist von horizontalen Riegeln getragene, von dem eine Temperatur zwischen etwa 20°C und 60°C aufweisenden Kühlwasser beaufschlagte Verteilerrohre mit abwärts gerichteten Sprühdüsen und Tropfenabscheider auf. Die Verteilerrohre bilden zusammen mit den oberhalb der Verteilerrohre vorgesehenen Tropfenabscheidern und unterhalb der Verteilerrohre angeordneten Rieseleinbauten in Form von zum Beispiel dünnwandigen Lamellen oder Gittern Bestandteil einer Rückkühleinheit in einem Nass- oder Hybridkühlturm, wobei das über die Sprühdüsen aus den Verteilerrohren tretende Kühlwasser sich möglichst dünnschichtig auf den Rieseleinbauten verteilt, welche mit natürlichem Luftzug oder Zwangsbelüftung mittels zum Beispiel Ventilatoren beaufschlagt werden. Das von den Rieseleinbauten herabfallende und von der Luft rückgekühlte Kühlwasser wird bodenseitig des Kühlturms gesammelt und anschließend seiner kühlenden Aufgabe wieder zugeführt. Die oberhalb der Verteilerrohre befindlichen Tropfenabscheider haben die Aufgabe, Wassertropfen aus nach oben strömendem Wasserdampf abzuscheiden, so dass der Schwadenaustrag an einer Kühlturmkrone minimiert wird.

Das Traggerüst für die Rieseleinbauten, die Verteilerrohre und die Tropfenabscheider wird in der Regel aus vertikalen Ständern und horizontalen Riegeln gebildet. Die Ständer und Riegel können aus Beton, faserverstärkten Kunststoffen, insbesondere glasfaserverstärkten Kunststoffen (GFK) oder Holz bestehen. Stahlkonstruktionen sind möglich. Während die aus mehreren Flächensegmenten gebildeten Tropfenabscheider unmittelbar auf den Riegeln angeordnet werden, befinden sich die Verteilerrohre unterhalb der Riegel. Bei der Montage der Verteilerrohre ist es somit notwendig, sie mittels geeigneter Hebezeuge nach unterhalb der Riegel zu verlagern und dann an diesen mit Spannbändern oder Schellen zu befestigen. Im Hinblick auf die Querschnittsabmessungen eines Kühlturms und darauf, dass die Verteilerrohre über mehrere Abhängungspunkte gehalten werden, ist ein erheblicher Montageaufwand erforderlich. Außerdem können die Verteilerrohre nur nacheinander eingebracht werden, da sie eine begrenzte Länge haben und daher eine Vielzahl von Kuppelstellen vorgesehen werden müssen. Beim Kuppeln müssen die hängend montierten Verteilerrohre auch noch horizontal verschoben werden.

Die mehrlagig ausgebildeten Rieseleinbauten unterhalb der mit den Sprühdüsen versehenen Verteilerrohre werden mittels insbesondere glasfaserverstärkten Kunststoffträgern und entsprechenden Aufhängemitteln, welche ebenfalls an den Riegeln befestigt werden, lageorientiert.

Sind Reparaturarbeiten an den Verteilerrohren erforderlich, können sie aufgrund der Rieseleinbauten nur von oben demontiert und anschließend wieder montiert werden. Man muss sie hierbei zunächst provisorisch fixieren, um danach unter Aufhebung der Fixierungen die einzelnen Verteilerrohre zwischen den Riegeln hindurch nach oben zu entfernen. Es ist deshalb erforderlich, die Verteilerrohre entsprechend kurz zu halten, wodurch der Demontage- und Montagaufwand im Hinblick die Kupplungen zwischen zwei Verteilerrohren noch weiter erhöht wird.

Bekannt ist es ferner, die Verteilerrohre durch Löcher in den Riegeln zu schieben und miteinander zu koppeln. Dies bedeutet, dass vergleichsweise kurze Verteilerrohre zum Einsatz gelangen, die entsprechend viele Kuppelstellen aufweisen müssen. Auch dies ist montage- und kostenaufwendig. Solche Riegel werden zumeist aus Beton gebildet.

Zum Stand der Technik ist die US 4 543 218 A zu nennen, die eine Anordnung zur Rückkühlung von Kühlwasser offenbart, welche von horizontalen Riegeln getragene Verteilerrohre mit Sprühdüsen und Tropfenabscheidern aufweist. Die Riegel sind mit nach oben offenen Lagerstellen zur Eingliederung der Verteilerrohre versehen. Eine solche Anordnung ist auch aus der GB 1 566 922 A bekannt.

Die EP 0 437 133 A und die Veröffentlichung "PRADON D: "ECONOMIE D 'ENERGIE: UN NOUVEAU TYPE DE REFRIGERANT SCAM" TECHNIQUES CEM, PARIS, FR, Nr. 117, 1. November 1983 (1983-11-01), Seiten 36 - 45, offenbaren ebenfalls Riegel, auf welchen die Tropfenabscheider liegen.

Der Erfindung liegt die Aufgabe zu Grunde, eine Anordnung zur Rückkühlung von Kühlwasser zu schaffen, welche eine einfachere Montage der Verteilerrohre gewährleistet sowie den Aufwand bei späteren Reparaturen der Verteilerrohre deutlich herabsetzt.

Die Lösung dieser Aufgabe besteht nach der Erfindung in den Merkmalen des Anspruchs 1.

Dementsprechend sind nunmehr die Riegel mit nach oben offenen, sich vorzugsweise über ihre gesamte Breite erstreckenden Lagerstellen zur Eingliederung der Verteilerrohre versehen. Zwei in Längsrichtung der Riegel aufeinander folgende Lagerstellen sind mittels einer Stütze für die Tropfenabscheider voneinander getrennt.

Die Erfindung ermöglicht es folglich, dass die Verteilerrohre auch in größerer Anzahl problemlos von oben in die Lagerstellen eingegliedert werden können. Das Kuppeln der Verteilerrohre kann erfolgen, wenn sich die Verteilerrohre in den Lagerstellen befinden. Besondere Hilfsmittel zum Verlegen der Verteilerrohre sind nicht mehr erforderlich, da diese liegend und nicht hängend angeordnet sind.

Nachdem alle Verteilerrohre verlegt und miteinander gekuppelt sind, können die Tropfenabscheider auf die Stützen gelegt und ordnungsgemäß fixiert werden.

Müssen Verteilerrohre repariert werden, ist es lediglich erforderlich, die Flächensegmente der Tropfenabscheider in den entsprechenden Bereichen zu entfernen. Die Verteilerrohre liegen dann frei in den nach oben offenen Lagerstellen. Sie können anschließend ohne Weiteres nach oben entfernt und gegen neue Verteilerrohre ausgetauscht werden.

Gemäß den Merkmalen des Anspruchs 2 bilden die Stützen einstückige Bestandteile der Riegel. Dies ist unabhängig von Werkstoffen möglich (Beton, faserverstärktem Kunststoff, Holz, Faserzement, Stahl).

Vorstellbar ist es entsprechend Anspruch 3 aber auch, dass die Stützen mit den Riegeln koppelbar sind. Das heißt, die Stützen und die Riegel werden getrennt hergestellt und lösbar oder unlösbar so miteinander verbunden, dass die Lagerstellen entstehen.

Erfindungsgemäß ist es ferner von Vorteil, wenn entsprechend den Merkmalen des Anspruchs 4 kopfseitig der Stützen sich in Längsrichtung der Riegel erstreckende taschenartige Aufnahmen für die Tropfenabscheider tragende Leisten vorgesehen sind. Danach werden die Tropfenabscheider nicht unmittelbar auf die Stützen, sondern auf die sich kopfseitig der Stützen erstreckenden Leisten gelegt. Die Aufnahmen kopfseitig der Stützen sorgen dafür, dass die Leisten eine einwandfreie seitliche Führung haben. Die Leisten für die Aufnahme der Tropfenabscheider können auch Bestandteil der Tropfenabscheider selbst sein. Dabei wird an den Tropfenabscheiderpaketen quasi kopf- oder stirnseitig eine Halteleiste angebracht, die dann zur Längsunterstützung der Tropfenabscheider oberhalb der Riegel dient.

Die Leisten können aus Kunststoff, insbesondere aus einem faserverstärktem Kunststoff, insbesondere GFK, Holz, Faserzement oder Stahl bestehen. Der Querschnitt ist zweckmäßig so gestaltet, dass an beiden Längsrändern der ansonsten als Flachleisten ausgebildeten Leisten sich nach oben erstreckende konvexe Längswulste vorgesehen sind, welche die Tropfenabscheider tragen.

Mit Rücksicht auf den Sachverhalt, dass die Verteilerrohre in den Lagerstellen der Riegel liegen, ist es zur Verkürzung des Abstands zwischen den Sprühdüsen und den Rieseleinbauten nach Anspruch 5 vorgesehen, dass die Sprühdüsen mittels sich vertikal erstreckender Überbrückungsrohre zu den Verteilerrohren distanziert sind. Die Überbrückungsrohre haben dann eine Länge, die etwa der vertikalen Dicke der Riegel unterhalb der Lagerstellen entspricht.

Die Erfindung ist nachfolgend anhand von in den Zeichnungen veranschaulichten Ausführungsbeispielen näher erläutert. Es zeigen:
- Figur 1: in schematischer Perspektive eine Anordnung zur Rückkühlung von Kühlwasser, teilweise im Schnitt;
- Figur 2: in vergrößertem Maßstab einen Vertikalschnitt durch die Anordnung der Figur 1 in einer neben einem Riegel sich erstreckenden Ebene gemäß dem Pfeil II und
- Figur 3: einen vertikalen Querschnitt durch die Darstellung der Figur 2 entlang der Linie III - III in Richtung der Pfeile IIIa gesehen.

Mit 1 ist in der Figur 1 eine Anordnung zur Rückkühlung von Kühlwasser bezeichnet, wie sie insbesondere in einem nicht näher veranschaulichten Nass- oder Hybridkühlturm mit Naturzug oder Zwangsbelüftung zum Einsatz gelangen kann.

Die Anordnung 1 umfasst mehrere vertikale Ständer 2 sowie sich in Längs- und Querrichtung erstreckende horizontale Riegel 3, 4. Hiervon sind die Riegel 3, wie auch die Figuren 2 und 3 erkennen lassen, mit nach oben offenen, sich über ihre gesamte Breite B erstreckenden Lagerstellen 5 zur Eingliederung von Verteilerrohren 6 für rückzukühlendes Kühlwasser versehen. Jeweils zwei in Längsrichtung der Riegel 3 aufeinander folgende Lagerstellen 5 sind mittels einer Stütze 7 für oberhalb der Verteilerrohre 6 vorgesehene Tropfenabscheider 8 voneinander getrennt. Die Tropfenabscheider 8 bestehen aus in der Vertikalen gekrümmten Kunststofflamellen und sind in mehrere Flächensegmente 9 gegliedert. In Figur 1 handelt es sich um eine Explosionsdarstellung, bei welcher die Tropfenabscheider 8 in Abstand zu den Stützen 7 dargestellt sind. Die unterbrochenen Linien deuten an, dass sich ein Flächensegment 9 immer von Riegel 3 zu Riegel 3 erstreckt. Die Stützen 7 können einstückige Bestandteile der Riegel 3 bilden (Figur 1) oder mit den Riegeln 3 lösbar oder unlösbar verbunden sein (Figur 2).

Wie die Figuren 2 und 3 näher zu erkennen geben, sind kopfseitig der Stützen 7 sich in Längsrichtung der Riegel 3 erstreckende taschenartige Aufnahmen 10 für die Tropfenabscheider 8 tragende Leisten 11 vorgesehen. Die Leisten 11 bestehen in diesem Ausführungsbeispiel aus Kunststoff. Sie sind überwiegend als Flachleisten ausgebildet und besitzen an den Längsrändern nach oben abstehende konvexe Wulste 12, auf welche die Enden der Flächensegmente 9 der Tropfenabscheider 8 gelegt werden.

Unterhalb der Riegel 3 befinden sich mehrlagige Rieseleinbauten 13, insbesondere aus Kunststoff in Lamellen- oder Gitterbauweise, welche auf Tragleisten 14 liegen. Die Tragleisten 14 sind über Hängeelemente 15, beispielsweise in Form von Drähten, an den Riegeln 3 befestigt.

Die Verteilerrohre 6 sind mit Sprühdüsen 16 und darunter angeordneten, das Kühlwasser großflächig versprayenden Tellern 17 versehen. Damit der Abstand zwischen den Sprühdüsen 16 und den Rieseleinbauten 13 möglichst klein gehalten wird, sind mit Rücksicht auf die vertikale Dicke D der Riegel 3 unterhalb der Lagerstellen 5 die Sprühdüsen 16 mittels sich vertikal erstreckender Überbrückungsrohre 18 zu den Verteilerrohren 6 distanziert.

### Bezugszeichen:

- 1 -: Anordnung
- 2 -: Ständer
- 3 -: Riegel
- 4 -: Riegel
- 5 -: Lagerstellen
- 6 -: Verteilerrohre
- 7 -: Stützen
- 8 -: Tropfenabscheider
- 9 -: Flächensegmente
- 10 -: Aufnahmen
- 11 -: Leisten
- 12 -: Wulste
- 13 -: Rieseleinbauten
- 14 -: Tragleisten
- 15 -: Hängeelemente
- 16 -: Sprühdüsen
- 17 -: Teller
- 18 -: Überbrückungsrohre

- B -: Breite v. 3
- D -: Dicke v. 3α

## Patentansprüche

1. Anordnung zur Rückkühlung von Kühlwasser, welche von horizontalen Riegeln (3) getragene Verteilerrohre (6) mit Sprühdüsen (16) und Tropfenabscheider (8) aufweist, **dadurch gekennzeichnet, dass** die Riegel (3) mit nach oben offenen Lagerstellen (5) zur Eingliederung der Verteilerrohre (6) versehen sind, wobei zwei in Längsrichtung der Riegel (3) aufeinander folgende Lagerstellen (5) mittels einer Stütze (7) für die Tropfenabscheider (8) voneinander getrennt sind.

2. Anordnung nach Anspruch 1, **dadurch gekennzeichnet, dass** die Stützen (7) einstückige Bestandteile der Riegel (3) bilden.

3. Anordnung nach Anspruch 1, **dadurch gekennzeichnet, dass** die Stützen (7) mit den Riegeln (3) koppelbar sind.

4. Anordnung nach einem der Ansprüche 1 bis 3, **dadurch gekennzeichnet, dass** kopfseitig der Stützen (7) sich in Längsrichtung der Riegel (3) erstreckende taschenartige Aufnahmen (10) für die Tropfenabscheider (8) tragende Leisten (11) vorgesehen sind.

5. Anordnung nach einem der Ansprüche 1 bis 4, **dadurch gekennzeichnet, dass** die Sprühdüsen (16) mittels sich vertikal erstreckender Überbrückungsrohre (18) zu den Verteilerrohren (6) distanziert sind.

## Claims

1. Arrangement for recooling cooling water, which comprises distributor pipes (6) supported by horizontal bars (3) and having spray nozzles (16) and mist collectors (8), **characterised in that** the bars (3) are provided with upwardly open bearing points (5) for the integration of the distributor pipes (6), wherein two bearing points (5) located one after the other in the longitudinal direction of the bars (3) are separated from one another by means of a support (7) for the mist collectors (8)

2. Arrangement according to claim 1, **characterised in that** the supports (7) form integral parts of the bars (3).

3. Arrangement according to claim 1, **characterised in that** the supports (7) can be coupled to the bars (3).

4. Arrangement according to one of claims 1 to 3, **characterised in that** pocket-like receptacles (10) for rails (11) which carry the mist collectors (8) are provided at the top of the supports (7), said receptacles extending in the longitudinal direction of the bars (3).

5. Arrangement according to one of claims 1 to 4, **characterised in that** the spray nozzles (16) are spaced apart from the distributor pipes (6) by means of bridging pipes (18) which extend vertically.

## Revendications

1. Agencement pour le refroidissement en retour d'eau de refroidissement, qui comprend des tubes distributeurs (6) portés par des barreaux horizontaux (3) et dotés de buses de pulvérisation (16) et de séparateurs de gouttes (8), **caractérisé en ce que** les barreaux (3) sont pourvus d'emplacements de montage (5) ouverts vers le haut pour l'intégration des tubes distributeurs (6), tels que deux emplacements de montage (5) qui se suivent mutuellement en direction longitudinale des barreaux (3) sont séparés l'un de l'autre au moyen d'un soutien (7) pour les séparateurs de goutte (8).

2. Agencement selon la revendication 1, **caractérisé en ce que** les soutiens (7) forment des éléments constitutifs d'une seule pièce des barreaux (3).

3. Agencement selon la revendication 1, **caractérisé en ce que** les soutiens (7) peuvent être accouplés avec les barreaux (3).

4. Agencement selon l'une des revendications 1 à 3, **caractérisé en ce que**, du côté de la tête des soutiens (7), il est prévu des récepteurs (10) en forme de poche qui s'étendent en direction longitudinale des barreaux (3) pour des barrettes (11) qui portent les séparateurs de goutte (8).

5. Agencement selon l'une des revendications 1 à 4, **caractérisé en ce que** les buses de pulvérisation (16) sont tenues à distance des tubes distributeurs (6) au moyen de tubes de raccordement (18) s'étendant verticalement.
